# EUROPÄISCHE PATENTSCHRIFT

(11) **EP 1 537 315 B1**
(45) Veröffentlichungstag und Bekanntmachung des Hinweises auf die Patenterteilung: **12.07.2006**
(21) Anmeldenummer: 03793813.1
(22) Anmeldetag: 05.09.2003
(51) Int. Cl.: F02D 41/02

(54) **VERFAHREN UND VORRICHTUNG ZUR STEUERUNG EINES ANTRIEBSSTRANGS**
METHOD AND DEVICE FOR CONTROLLING A DRIVE TRAIN
PROCEDE ET DISPOSITIF POUR COMMANDER UN ENSEMBLE MOTEUR

(30) Priorität: 05.09.2002 DE 10240963
(43) Veröffentlichungstag der Anmeldung: 08.06.2005
(73) Patentinhaber: Bombardier Transportation GmbH, 13627 Berlin (DE)
(72) Erfinder: JAHN, Steffen, 16761 Hennigsdorf (DE)
(74) Vertreter: Karlhuber, Mathias
(86) Internationale Anmeldenummer: PCT/EP2003/009889
(87) Internationale Veröffentlichungsnummer: WO 2004/022954

(56) Entgegenhaltungen:
- DE-A- 10 048 015
- DE-A- 19 807 057
- US-A1- 2001 037 793

## Beschreibung

Die vorliegende Erfindung betrifft ein Verfahren zur Steuerung für einen Antriebsstrang gemäß dem Oberbegriff des Anspruchs 1. Sie betrifft weiterhin eine Vorrichtung zur Steuerung für einen Antriebsstrang gemäß dem Oberbegriff des Anspruchs 7. Die Erfindung ist geeignet für - aber nicht beschränkt auf - den Einsatz in Schienenfahrzeugen.

In modernen Gleseltriebfahrzeugen wird ein beträchtlicher Teil der maximal möglichen Leistung des Dieselmotors für die Erzeugung von Energie benötigt, welche nicht dem Antrieb des Fahrzeuges zur Verfügung steht, sondern für Nebenbetriebe erforderlich ist. Solche Energie ist zum Beispiel nötig für den Antrieb der Kühlerlüfter, des Luftkompressors, der Klimaanlage, der Bordstromversorgung usw. Je nach Fahrzuständen, äußeren Gegebenhelten, Einsatzbedingungen usw. wird diese Energie sich stetig ändernd über der Einsatzzeit des Fahrzeuges vom Dieselmotor und die entsprechende Energiewandlung erzeugt.

Bisher wurden in selbstfahrenden Schienenfahrzeugen mit Dieselantrieb Getriebe eingesetzt, welche die maximale vom ausgewählten Dieselmotor abzugebende Leistung aufnehmen konnten oder die Leistung des Dieselmotors wurde in ihrer Höhe der vom Getriebe maximal möglichen aufnehmbaren Leistung angepasst. Im ersten Fall führte das ggf. zur Überdimensionierung des Getriebes. Im zweiten Fall führte es ggf. zum Einsatz eines überdimensionlerten Dieselmotors.

Weiterhin sind Schienenfahrzeuge mit einer dieselelektrischen Leistungsübertragung bekannt, welche mit einem Generator ausgerüstet sind der mit dem Dieselmotor verbunden ist. Die Nebenbetriebeleistung wird entweder direkt vom Generator oder durch eine Hilfswicklung des Generators erzeugt. Diese Übertragungsart der Leistung hat aber auch Nachteile wie zum Beispiel hohe Masse der Bauteile, begrenzte Anfahrzugkraft, hohe Kosten.

Aus der DE 100 48 015 A1 ist demgegenüber ein gattungsgemäßes Verfahren zur Steuerung für einen Antriebsstrang eines Fahrzeugs bekannt, bei dem Verfahren die von einer Fahrzeugsteuerung kommende Leistungsanforderung unter Verwendung eines ersten Sollwerts im jeweiligen Betriebspunkt so begrenzt wird, dass eine Überlastung des Getriebes des Traktionsstranges vermieden wird. Zum Getriebeschutz wird dabei ein Maximalwert für das Kupplungsmoment vorgegeben, auf welchen das Sollkupplungsmoment begrenzt wird. Weiterhin werden Momentenforderungen von Nebenbetrieben berücksichtigt, indem sie auf das Sollkupplungsmoment aufaddiert werden. Dieses Sollkupplungsmoment wird weiter verarbeitet und schließlich in eine Solldrosselklappenstellung umgerechnet, über welche letztlich der Motor gesteuert wird. An Stelle der Drehmomentwerte können auch andere, sich auf Ausgangsgrößen der Antriebseinheit beziehende Größen, wie Drehzahl und Leistung, als Sollwertgrößen gewählt werden.

Aus der US 2001/0037793 A1 ist ein Verfahren zur Steuerung für einen Antriebsstrang eines Fahrzeugs bekannt, bei dem ebenfalls Drehmomentgrößen zur Bildung von Sollwerten verwendet werden, die am Ende der Verarbeitung dann in Steuerparameter für den Motor umgerechnet werden.

Beide Verfahren weisen den Nachteil auf, dass zum einen eine entsprechende, vergleichsweise aufwändige Sensorik vorhanden sein muss, um die für die Sollwertbildung zur Motorsteuerung verwendeten Ausgangsgrößen des Motors zu erfassen. Weiterhin sind vergleichsweise aufwändige und langwierige Berechnungen bzw. Umrechnungen im Rahmen des Verfahrensablaufs erforderlich.

Aus der DE 198 07 057 A1 ist schließlich ein Verfahren zur Steuerung für einen Antriebsstrang eines Fahrzeugs bekannt, bei dem zur Begrenzung der thermischen Belastung des Drehmomentwandlers eines Automatikgetriebes eines Kraftfahrzeugs alleine anhand von Drehzahl-Einspritzmengen-Kennlinien ohne Berücksichtigung von Nebenbetrieben eine Begrenzung des Motorausgangsmoments und damit des Eingangsmoments des Drehmomentwandlers vorgenommen wird. Zur Begrenzung des Motorausgangsmoments wird, sobald die Fahrgeschwindigkeit unterhalb eines bestimmten Schwellenwerts liegt, eine Drehzahl-Einspritzmengen-Kennlinie ausgewählt, welche die zu verwendende maximale Einspritzmenge gegenüber der maximal möglichen Einspritzmenge begrenzt.

Der vorliegenden Erfindung liegt daher die objektive Aufgabe zugrunde, ein gattungsgemäßes Verfahren bzw. eine gattungsgemäße Vorrichtung zur Verfügung zu stellen, welches bzw. welche mit einfachen Mitteln eine schnell reagierende Steuerung der Brennkraftmaschine ermöglicht.

Weiterhin soll ein Getriebe zwischen Dieselmotor und Treibachsen zum Einsatz kommen, welches in seiner Größe und seinen Eigenschaften den geforderten Traktionseigenschaften genügt.

Diese Aufgabe wird ausgehend von einem Verfahren gemäß dem Oberbegriff des Anspruchs 1 durch die im kennzeichnenden Teil des Anspruchs 1 angegebenen Merkmale gelöst. Sie wird ebenfalls durch eine Vorrichtung gemäß dem Oberbegriff des Anspruchs 7 durch die im kennzeichnenden Teil des Anspruchs 7 angegebenen Merkmale gelöst.

Erfindungsgemäß wird vorgeschlagen, die Leistung der Brennkraftmaschine in Abhängigkeit der geforderten Traktions- und Nebenbetriebeleistung des Fahrzeuges zu steuern. Die erfindungsgemäße Vorrichtung enthält die dazu erforderlichen Mittel. Dadurch wird zum einen eine Überdimensionierung der Brennkraftmaschine bzw. des Getriebes vermieden, Ein weiterer Vorteil der Erfindung besteht darin, dass eine Überlastung des Getriebes durch eine gegebenenfalls größere maximale Leistung der eingesetzten Brennkraftmaschine verhindert wird.

Erfindungsgemäß wird die von einer Fahrzeugsteuerung kommende Leistungsanforderung unter Verwendung eines ersten Sollwerts (S1) im jeweiligen Betriebspunkt so begrenzt, dass eine Überlastung des Getriebes des Traktionsstranges vermieden wird.

Erfindungsgemäß erfolgt die Steuerung der Brennkraftmaschine unter Verwendung eines durch die Auslegung des Getriebes vorgegebenen Grenzsollwerts (S1ₘₐₓ) für die Kraftstoffzufuhrmenge der Brennkraftmaschine. Dies beruht auf der Erkenntnis, dass eine Vielzahl von Antriebsanordnungen mit in engen Grenzen vorgegebenen Betriebszuständen der Brennkraftmaschine betrieben werden. So ist es häufig der Fall, dass die Brennkraftmaschine in einem Bereich betrieben wird, in dem ihr maximales Drehmoment zur Verfügung steht. In einem solchen Fall lässt sich ausgehend von einem vorgegebenen maximal zulässigen Drehmoment, das am Eingang des Getriebes anliegen darf, ohne dass dieses langfristig geschädigt wird, aus den bekannten Kennlinien der Brennkraftmaschine ohne weiteres ein solcher Grenzsollwert (S1ₘₐₓ) ermitteln. Dieser kann dann für die Steuerung der Brennkraftmaschine verwendet werden.

Diese Lösung mit der Verwendung von Kraftstoffzufuhrmengen hat den Vorteil, dass keine aufwändigen Berechnungen und Ermittlungen der aktuellen Drehzahl der Brennkraftmaschine und des aktuellen Drehmoments an den einzelnen Komponenten des Antriebsstrangs erforderlich ist. Vielmehr kann ohne aufwändige Berechnungen, die mit einer durch die erforderliche Rechenzeit bedingten entsprechenden Verzögerung einhergehen, sofort mit den Größen gearbeitet werden, die für die Ansteuerung der Brennkraftmaschine erforderlich sind.

Bei der Brennkraftmaschine kann es sich um einen beliebigen herkömmlichen Motor handeln. Bevorzugt handelt es sich um einen Dieselmotor. Bei der Kraftstoffzufuhrmenge handelt es sich in diesem Fall dann um die Einspritzmenge für den Dieselmotor.

Bevorzugt wird der erste Sollwert (S1) unter Verwendung eines Anforderungswerts (S1_{A}), und des Grenzsollwerts (S1ₘₐₓ) ermittelt. Der Anforderungswert (S1_{A}) wird dabei, beispielsweisedurch eine übergeordnete Fahrzeugsteuerung, aus der von der Fahrzeugsteuerung kommenden Leistungsanforderung ermittelt. Es kann sich bei ihm ebenfalls um einen Wert für die Kraftstoffzufuhrmenge handeln.

Vorzugsweise werden der Anforderungswert (S1_{A}) und der Grenzsollwert (S1ₘₐₓ) miteinander verglichen. Anschließend wird der erste Sollwert (S1) dann in Abhängigkeit von diesem Vergleich gesetzt. So wird der erste Sollwert (S1) gleich dem Anforderungswert (S1_{A}) gesetzt, wenn der Anforderungswert (S1_{A}) kleiner ist als der Grenzsollwert (S1ₘₐₓ). Demgegenüber wird der erste Sollwert (S1) gleich dem Grenzsollwert (S1ₘₐₓ) gesetzt, wenn der Anforderungswert (S1_{A}) größer ist als der Grenzsollwert (S1ₘₐₓ). Hierdurch kann in vorteilhafter Welse die Begrenzung des am Getriebe anliegenden Drehmoments bzw. der über das Getriebe übertragenen Leistung erzielt werden.

Weiterhin wird erfindungsgemäß die durch den Nebenbetriebsstrang aufgenommene mechanische Leistung ermittelt und daraus ein zweiter Sollwert (S2) für die Steuerung der Brennkraftmaschine erzeugt. Hierdurch ist es möglich, die durch den Nebenbetriebsstrang aufgenommene Leistung bei der Steuerung zu berücksichtigen, sodass der Traktionsstrang nicht durch die Leistungsanforderungen des Nebenbetriebsstrangs beeinträchtigt wird.

Vorzugsweise ist in diesem Zusammenhang vorgesehen, dass die der erste Sollwert (S1) und der zweite Sollwert (S2) addiert und als Gesamtsollwert (S_{ges}) an die Steuerung der Brennkraftmaschine übermittelt werden, die hiermit die Kraftstoffzufuhr einstellt.

Bei bevorzugten Varianten des erfindungsgemäßen Verfahrens ist vorgesehen, dass maximal und minimal mögliche Drehzahlen der Brennkraftmaschine und/oder die maximale Leistung oder das maximale Drehmoment der Brennkraftmaschine durch dessen Steuerung kontrolliert und eingehalten werden.

Bei der Brennkraftmaschine kann es sich um einen beliebigen herkömmlichen Motor handeln. Bevorzugt handelt es sich um einen Dieselmotor. Bei der Kraftstoffzufuhrmenge handelt es sich in diesem Fall dann um die Einspritzmenge für den Dieselmotor. Bei dem Getriebe kann es sich um ein beliebiges Getriebe handeln. Vorzugsweise wird als Getriebe ein mechanisches oder hydraulisches Getriebe verwendet.

Die vorliegende Erfindung betrifft weiterhin eine Vorrichtung zur Steuerung für einen Antriebsstrang, insbesondere für einen Antriebsstrang für Schienenfahrzeuge, mit einer ersten Steuereinrichtung, die eine Brennkraftmaschine des Antriebsstrangs steuert, die mit einem Getriebe eines Traktionsstranges und mit Nebenbetrieben eines Nebenbetriebestranges gekoppelt ist. Erfindungsgemäß ist vorgesehen, dass die erste Steuereinrichtung derart ausgebildet ist, dass die Leistung der Brennkraftmaschine in Abhängigkeit der geforderten Traktions- und Nebenbetriebeleistung des Fahrzeuges gesteuert wird.

Mit dieser Vorrichtung lassen sich die oben beschriebenen Vorteile und Ausführungen des erfindungsgemäßen is Verfahrens In gleichem Maße realisieren, sodass diesbezüglich auf die obigen Ausführungen verwiesen wird.

Erfindungsgemäß ist die erste Steuereinrichtung daher zur Steuerung der Brennkraftmaschine unter Verwendung eines durch die Auslegung des Getriebes vorgegebenen Grenzsollwerts (S1ₘₐₓ) für die Kraftstoffzufuhrmenge der Brennkraftmaschine ausgebildet.

Bevorzugt weist die erste Steuereinrichtung weiterhin einen Vergleicher zum Vergleichen des Anforderungswerts (S1_{A}) und des Grenzsollwerts (S1ₘₐₓ) auf, der derart ausgebildet ist, dass er den ersten Sollwert (S1) gleich dem Anforderungswert (S1_{A}) setzt, wenn der Anforderungswert (S1_{A}) kleiner ist als der Grenzsollwert (S1ₘₐₓ), und den ersten Sollwert (S1) gleich dem Grenzsollwert (S1ₘₐₓ) setzt, wenn der Anforderungswert (S1_{A}) größer ist als der Grenzsollwert (S1ₘₐₓ).

Bei besonders vorteilhaften Varianten der erfindungsgemäßen Vorrichtung ist vorgesehen, dass die erste Steuereinrichtung eine Ermittlungseinrichtung zum Ermitteln der durch den Nebenbetriebsstrang aufgenommenen mechanischen Leistung umfasst, die zur Bestimmung des zweiten Sollwerts (S2) aus der ermittelten durch den Nebenbetriebsstrang aufgenommenen mechanischen Leistung ausgebildet ist.

Weiter vorzugsweise ist die erste Steuereinrichtung zur Addition des ersten Sollwerts (S1) und des zweiten Sollwerts (S2) zu einem Gesamtsollwert (S_{ges}) und zur Übermittlung des Gesamtsollwerts (S_{ges}) an eine zweite Steuereinrichtung der Brennkraftmaschine ausgebildet.

Bevorzugt ist eine zweite Steuereinrichtung der Brennkraftmaschine vorgesehen ist, die zur Kontrolle und Einhaltung der maximal und minimal möglichen Drehzahlen der Brennkraftmaschine und/oder der maximalen Leistung oder des maximalen Drehmoments der Brennkraftmaschine ausgebildet ist.

Die vorliegende Erfindung betrifft weiterhin einen Antriebsstrang, insbesondere für ein Schienenfahrzeug, mit einer Brennkraftmaschine, die mit einem Getriebe eines Traktionsstranges und mit Nebenbetrieben eines Nebenbetriebestranges gekoppelt ist, und einer die Brennkraftmaschine steuernden erfindungsgemäßen Vorrichtung.

Weitere bevorzugte Ausgestaltungen der Erfindung ergeben sich aus den Unteransprüchen bzw. der nachstehenden Beschreibung eines bevorzugten Ausführungsbeispiels, welche auf die beigefügten Zeichnungen Bezug nimmt. Es zeigen
- Figur 1: eine schematische Darstellung einer bevorzugten Ausführungsform der erfindungsgemäßen Vorrichtung;
- Figur 2: eine schematische Darstellung einer bevorzugten Ausführungsform des erfindungsgemäßen Verfahrens

In einem selbstfahrenden Schienenfahrzeug wird als Antriebsstrang ein Dieselmotor 1 mit einem mechanischen oder hydraulischen Getriebe 2, welches zur Energieübertragung zwischen Dieselmotor 1 und Treibachsen des Schienenfahrzeugs dient, eingesetzt. Der Dieselmotor 1 stellt gleichzeitig über entsprechende Energieumwandler bzw. Energieübertrager die Energie für die Hilfebetriebe 3 zur Verfügung. Elektrische Energie, z. B. für die Bordspannungsversorgung wird mit Hilfe eines Generators erzeugt, der vom Dieselmotor angetrieben wird. Andere Hilfebetriebe, wie z. B. Antriebe der Kühlerlüfter, des Luftkompressors oder der Klimaanlage werden direkt bzw. über ein Getriebe vom Dieselmotor gespeist.

In diesem Ausführungsbeispiel wird die Leistung des Dieselmotors 1 in Abhängigkeit der geforderten Traktions- und Nebenbetriebeleistung des Fahrzeuges durch eine erste Steuereinrichtung 1.1 gesteuert, indem die von einer Fahrzeugsteuerung 4 kommenden Leistungsanforderung in Form eines Anforderungswerts S1_{A} unter Verwendung eines entsprechenden ersten Sollwerts S1 an die zweite Steuereinrichtung 1.2 des Dieselmotors 1 im jeweiligen Betriebspunkt so begrenzt wird, dass eine Überlastung des Getriebes zwischen Dieselmotor 1 und Radsatz sicher ausgeschlossen wird. Die erfindungsgemäße Vorrichtung enthält dazu einen Speicher 5 für einen Grenzsollwert S1_{maX}, einen Vergleicher zum Vergleichen des Grenzsollwert S1ₘₐₓ, mit dem von der Fahrzeugsteuerung kommenden Anforderungswerts S1_{A} und ein Stellglied 1.3 zur Begrenzung der Leistung des Dieselmotors auf den Sollwert S1. Der Grenzsollwert S1ₘₐₓ ist dabei ein Wert für die Einspritzmenge, der vorab aus dem maximal zulässigen in das Getriebe eingeleitbaren Drehmoment ermittelt wurde.

Weiterhin ist eine Ermittlungseinrichtung 7 vorgesehen , über welche die durch die Nebenbetriebe aufgenommene mechanische Leistung erfasst und daraus ein Sollwert S2 erzeugt wird. Ermittlungseinrichtung 7 bestimmt dabei die erforderliche Leistung eines Generators aus den anliegenden Spannungs- und Stromverhältnissen, während die Leistung im Betrieb befindlicher mechanischer Verbraucher anhand von bekannten konstanten oder als konstant angenommenen Leistungswerten berücksichtigt wird. Hieraus wird dann anhand einer zuvor ermittelten Leistungs-Einspritzmenge-Kennlinie der Sollwert S2 ermittelt.

Wie in Figur 2 dargestellt wird der Anforderungswert S1_{A} in einem ersten Schritt 7 mit dem Grenzsollwert S1ₘₐₓ verglichen.

Anschließend wird der erste Sollwert S1 dann in Abhängigkeit von diesem Vergleich gesetzt. So wird der erste Sollwert S1 in Schritt 8 gleich dem Anforderungswert S1_{A} gesetzt, wenn der Anforderungswert S1_{A} kleiner ist als der Grenzsollwert S1ₘₐₓ. Demgegenüber wird der erste Sollwert S1 in Schritt 9 gleich dem Grenzsollwert S1ₘₐₓ gesetzt, wenn der Anforderungswert S1_{A} größer ist als der Grenzsollwert S1ₘₐₓ. Hierdurch kann in vorteilhafter Weise die Begrenzung des am Getriebe anliegenden Drehmoments bzw. der über das Getriebe übertragenen Leistung erzielt werden.

Die Sollwerte S1 und S2 werden dann in einem Schritt 10 in einem Addierer 12 addiert und als Gesamtsollwert S1_{ges} in einem Schritt 11. an die zweite Steuereinrichtung 1.2 des Dieselmotors gesendet. Der Gesamtsollwert S1_{ges} wird dann an das Stellglied 1.3 für die Steuerung des Dieselmotors in Abhängigkeit vom Gesamtsollwert weitergegeben.

Maximal und minimal mögliche Drehzahlen des Dieselmotors sowie die maximale Leistung bzw. Drehmoment des Dieselmotors werden durch dessen eigene Steuerung, also die zweite Steuereinrichtung 1.2 kontrolliert und eingehalten. Die im vorliegenden Beispiel eine Komponente der erste Steuereinrichtung 1.1 ist, bei anderen Varianten der Erfindung aber auch als getrennte Steuereinrichtungen ausgebildet sein kann.

## Patentansprüche

1. Verfahren zur Steuerung für einen Antriebsstrang eines Fahrzeugs mit einer durch eine Steuerung gesteuerten Brennkraftmaschine (1), die mit einem Getriebe (2) des Traktionsstranges und mit Nebenbetrieben eines Nebenbetriebestranges gekoppelt ist, wobei die Leistung der Brennkraftmaschine (1) in Abhängigkeit der geforderten Traktions- und Nebenbetriebeleistung des Fahrzeuges gesteuert wird, indem die von einer Fahrzeugsteuerung kommende Leistungsanforderung unter Verwendung eines ersten Sollwerts (S1) im jeweiligen Betriebspunkt so begrenzt wird, dass eine Überlastung des Getriebes (2) des Traktionsstranges vermieden wird, **dadurch gekennzeichnet, dass** die Steuerung der Brennkraftmaschine (1) unter Verwendung
- eines durch die Auslegung des Getriebes (2) vorgegebenen Grenzsollwerts (S1ₘₐₓ) für die Kraftstoffzufuhrmenge der Brennkraftmaschine (1) sowie
- eines aus der durch den Nebenbetriebsstrang aufgenommenen mechanischen Leistung ermittelten zweiten Sollwerts (S2) für die Kraftstoffzufuhrmenge der Brennkraftmaschine (1)
erfolgt.

2. Verfahren nach Anspruch 1, **dadurch gekennzeichnet, dass** der erste Sollwert (S1) unter Verwendung
- eines Anforderungswerts (S1_{A}), der aus der von der Fahrzeugsteuerung (4) kommenden Leistungsanforderung ermittelt wird, und
- des Grenzsollwerts (S1ₘₐₓ)
ermittelt wird.

3. Verfahren nach Anspruch 2, **dadurch gekennzeichnet, dass** der Anforderungswert (S1_{A}) und der Grenzsollwert (S1ₘₐₓ) miteinander verglichen werden und
- der erste Sollwert (S1) gleich dem Anforderungswert (S1_{A}) gesetzt wird, wenn der Anforderungswert (S1_{A}) kleiner ist als der Grenzsollwert (S1ₘₐₓ), und
- der erste Sollwert (S1) gleich dem Grenzsollwert (S1ₘₐₓ) gesetzt wird, wenn der Anforderungswert (S1_{A}) größer ist als der Grenzsollwert (S1ₘₐₓ).

4. Verfahren nach einen der vorhergehenden Ansprüche, **dadurch gekennzeichnet, dass** die der erste Sollwert (S1) und der zweite Sollwert (S2) addiert und als Gesamtsollwert (S_{ges}) an die Steuerung der Brennkraftmaschine (1) übermittelt werden.

5. Verfahren nach einem der vorhergehenden Ansprüche, **dadurch gekennzeichnet, dass** maximal und minimal mögliche Drehzahlen der Brennkraftmaschine und/oder die maximale Leistung oder das maximale Drehmoment der Brennkraftmaschine durch dessen Steuerung kontrolliert und eingehalten werden.

6. Verfahren nach einem der vorhergehenden Ansprüche, **dadurch gekennzeichnet, dass** als Getriebe (2) ein mechanisches oder hydraulisches Getriebe verwendet wird.

7. Vorrichtung zur Steuerung für einen Antriebsstrang eines Fahrzeugs mit einer ersten Steuereinrichtung (1.1), die eine Brennkraftmaschine (1) des Antriebsstrangs steuert, die mit einem Getriebe (2) eines Traktionsstranges und mit Nebenbetrieben eines Nebenbetriebestranges gekoppelt ist, wobei die erste Steuereinrichtung (1.1) derart ausgebildet ist, dass die Leistung der Brennkraftmaschine (1) in Abhängigkeit der geforderten Traktions- und Nebenbetriebeleistung des Fahrzeuges gesteuert wird, indem die von einer Fahrzeugsteuerung kommende Leistungsanforderung unter Verwendung eines ersten Sollwerts (S1) im jeweiligen Betriebspunkt so begrenzt wird, dass eine Überlastung des Getriebes des Traktionsstranges vermieden wird, **dadurch gekennzeichnet, dass** die erste Steuereinrichtung (1.1) zur Steuerung der Brennkraftmaschine (1) unter Verwendung
- eines durch die Auslegung des Getriebes (2) vorgegebenen Grenzsollwerts (S1ₘₐₓ) für die Kraftstoffzufuhrmenge der Brennkraftmaschine sowie
- eines aus der durch den Nebenbetriebsstrang aufgenommenen mechanischen Leistung bestimmten zweiten Sollwerts (S2) für die Kraftstoffzufuhrmenge der Brennkraftmaschine
ausgebildet ist.

8. Vorrichtung nach Anspruch 7, **dadurch gekennzeichnet, dass** die erste Steuereinrichtung (1.1) zur Ermittlung des ersten Sollwerts (S1) unter Verwendung
- eines Anforderungswerts (S1_{A}), der aus der von der Fahrzeugsteuerung kommenden Leistungsanforderung ermittelt wird, und
- des Grenzsollwerts (S1ₘₐₓ)
ausgebildet ist.

9. Vorrichtung nach Anspruch 8, **dadurch gekennzeichnet, dass** die erste Steuereinrichtung (1.1) einen Vergleicher (6) zum Vergleichen des Anforderungswerts (S1_{A}) und des Grenzsollwerts (S1ₘₐₓ) aufweist, der derart ausgebildet ist, dass er
- den ersten Sollwert (S1) gleich dem Anforderungswert (S1_{A}) setzt, wenn der Anforderungswert (S1_{A}) kleiner ist als der Grenzsollwert (S1ₘₐₓ), und
- den ersten Sollwert (S1) gleich dem Grenzsollwert (S1ₘₐₓ) setzt, wenn der Anforderungswert (S1_{A}) größer ist als der Grenzsollwert (S1ₘₐₓ).

10. Vorrichtung nach einen der Ansprüche 7 bis 9, **dadurch gekennzeichnet, dass** die erste Steuereinrichtung (1.1) eine Ermittlungseinrichtung (7) zum Ermitteln der durch den Nebenbetriebsstrang aufgenommenen mechanischen Leistung umfasst, die zur Bestimmung des zweiten Sollwerts (S2) aus der ermittelten durch den Nebenbetriebsstrang aufgenommenen mechanischen Leistung ausgebildet ist.

11. Vorrichtung nach einem der Ansprüche 7 bis 10, **dadurch gekennzeichnet, dass** die erste Steuereinrichtung (1.1) zur Addition des ersten Sollwerts (S1) und des zweiten Sollwerts (S2) zu einem Gesamtsollwert (S_{ges}) und zur Übermittlung des Gesamtsollwerts (S_{ges}) an eine zweite Steuereinrichtung der Brennkraftmaschine ausgebildet ist.

12. Vorrichtung nach einem der Ansprüche 7 bis 11, **dadurch gekennzeichnet, dass** eine zweite Steuereinrichtung (1.2) der Brennkraftmaschine vorgesehen ist, die zur Kontrolle und Einhaltung der maximal und minimal möglichen Drehzahlen der Brennkraftmaschine und/oder der maximalen Leistung oder des maximalen Drehmoments der Brennkraftmaschine ausgebildet ist.

13. Antriebsstrang mit einer Brennkraftmaschine (1), die mit einem Getriebe eines Traktionsstranges und mit Nebenbetrieben eines Nebenbetriebestranges gekoppelt ist, und einer die Brennkraftmaschine (1) steuernden Vorrichtung nach einem der Ansprüche 7 bis 12.

14. Antriebsstrang nach Anspruch 13, **dadurch gekennzeichnet, dass** das Getriebe ein mechanisches oder hydraulisches Getriebe (2) ist und/oder die Brennkraftmaschine ein Dieselmotor (1) ist.

## Claims

1. Method for controlling a drive train of a vehicle comprising an internal combustion engine (1) which is controlled by a control system and is coupled to a gearbox (2) of the traction train and to auxiliary operating systems of an auxiliary operating train, wherein the power of the internal combustion engine (1) is controlled as a function of the required traction power and auxiliary operating power of the vehicle by limiting the power requirement coming from a vehicle control system through the use of a first nominal value (S1) at the respective operating point in such a way that overloading of the gearbox (2) of the traction train is avoided, **characterized in that** the internal combustion engine (1) is controlled by using
- a limit nominal value (S1ₘₐₓ) for the amount of fuel supplied to the internal combustion engine (1), said limit nominal value being defined by the configuration of the gearbox (2), and
- a second nominal value (S2) for the amount of fuel supplied to the internal combustion engine (1), said second nominal value being determined from the mechanical power taken up by the auxiliary operating train.

2. Method according to Claim 1, **characterized in that** the first nominal value (S1) is determined by using
- a requirement value (S1_{A}) which is determined from the power requirement coming from the vehicle control system (4), and
- the limit nominal value (S1ₘₐₓ).

3. Method according to Claim 2, **characterized in that** the requirement value (S1_{A}) and the limit nominal value (S1ₘₐₓ) are compared with one another and
- the first nominal value (S1) is set to be equal to the requirement value (S1_{A}) if the requirement value (S1_{A}) is lower than the limit nominal value (S1ₘₐₓ), and
- the first nominal value (S1) is set to be equal to the limit nominal value (S1ₘₐₓ) if the requirement value (S1_{A}) is greater than the limit nominal value (S1ₘₐₓ).

4. Method according to any of the preceding claims, **characterized in that** the first nominal value (S1) and the second nominal value (S2) are added and are transmitted to the control system of the internal combustion engine (1) as a total nominal value (S_{ges}).

5. Method according to any of the preceding claims, **characterized in that** maximum and minimum possible rotational speeds of the internal combustion engine and/or the maximum power or the maximum torque of the internal combustion engine are monitored and maintained by the control system thereof.

6. Method according to any of the preceding claims, **characterized in that** a mechanical or hydraulic gearbox is used as the gearbox (2).

7. Device for controlling a drive train of a vehicle comprising a first control device (1.1) which controls an internal combustion engine (1) of the drive train, which internal combustion engine is coupled to a gearbox (2) of a traction train and to auxiliary operating systems of an auxiliary operating train, wherein the first control device (1.1) is designed in such a way that the power of the internal combustion engine (1) is controlled as a function of the required traction power and auxiliary operating power of the vehicle by limiting the power requirement coming from a vehicle control system through the use of a first nominal value (S1) at the respective operating point in such a way that overloading of the gearbox of the traction train is avoided, **characterized in that** the first control device (1.1) is designed to control the internal combustion engine (1) by using
- a limit nominal value (S1ₘₐₓ) for the amount of fuel supplied to the internal combustion engine, said limit nominal value being defined by the configuration of the gearbox (2), and
- a second nominal value (S2) for the amount of fuel supplied to the internal combustion engine, said second nominal value being determined from the mechanical power taken up by the auxiliary operating train.

8. Device according to Claim 7, **characterized in that** the first control device (1.1) is designed to determine the first nominal value (S1) by using
- a requirement value (S1_{A}) which is determined from the power requirement coming from the vehicle control system, and
- the limit nominal value (S1ₘₐₓ).

9. Device according to Claim 8, **characterized in that** the first control device (1.1) comprises a comparator (6) for comparing the requirement value (S1_{A}) and the limit nominal value (S1ₘₐₓ), said comparator being designed in such a way that it
- sets the first nominal value (S1) to be equal to the requirement value (S1_{A}) if the requirement value (S1_{A}) is lower than the limit nominal value (S1ₘₐₓ), and
- sets the first nominal value (S1) to be equal to the limit nominal value (S1ₘₐₓ) if the requirement value (S1_{A}) is greater than the limit nominal value (S1ₘₐₓ).

10. Device according to any of Claims 7 to 9, **characterized in that** the first control device (1.1) comprises a determination device (7) for determining the mechanical power taken up by the auxiliary operating train, said determination device being designed to determine the second nominal value (S2) from the mechanical power taken up by the auxiliary operating train.

11. Device according to any of Claims 7 to 10, **characterized in that** the first control device (1.1) is designed to add the first nominal value (S1) and the second nominal value (S2) to form a total nominal value (S_{ges}) and to transmit the total nominal value (S_{ges}) to a second control device of the internal combustion engine.

12. Device according to any of Claims 7 to 11, **characterized in that** a second control device (1.2) of the internal combustion engine is provided, said second control device being designed to monitor and maintain the maximum and minimum possible rotational speeds of the internal combustion engine and/or the maximum power or the maximum torque of the internal combustion engine.

13. Drive train comprising an internal combustion engine (1) which is coupled to a gearbox of a traction train and to auxiliary operating systems of an auxiliary operating train, and also a device according to any of Claims 7 to 12 which controls the internal combustion engine (1).

14. Drive train according to Claim 13, **characterized in that** the gearbox is a mechanical or hydraulic gearbox (2) and/or the internal combustion engine is a diesel engine (1).

## Revendications

1. Procédé pour la gestion de la ligne de transmission d'un véhicule, comportant un moteur à combustion interne (1) commandé par une commande, relié à une transmission (2) de la ligne de traction et aux services auxiliaires d'une ligne de services auxiliaires, moyennant quoi la puissance du moteur à combustion interne (1) est gérée en fonction de la puissance demandée de la traction et des services auxiliaires du véhicule, la demande de puissance provenant d'un système de gestion du véhicule étant limitée en utilisant une première valeur de consigne (S1) pour chaque point de fonctionnement de telle façon qu'on évite une surcharge de la transmission (2) de la ligne de traction, **caractérisé en ce que** la gestion du moteur à combustion interne (1) s'effectue en utilisant
- une valeur limite de consigne (S1ₘₐₓ) prédéfinie par la conception de la transmission (2), pour la quantité de carburant alimentant le moteur à combustion interne (1) ainsi que
- une deuxième valeur de consigne (S2) déterminée à partir de la puissance mécanique absorbée par la ligne de services auxiliaires, pour la quantité de carburant alimentant le moteur à combustion interne (1).

2. Procédé selon la revendication 1, **caractérisé en ce que** la première valeur de consigne (S1) est déterminée en utilisant
- une valeur de demande (S1_{A}) qui est déterminée à partir de la demande de puissance provenant du système de gestion du véhicule (4) et
- la valeur limite de consigne (S1ₘₐₓ).

3. Procédé selon la revendication 2, **caractérisé en ce que** la valeur de demande (S1_{A}) et la valeur limite de consigne (S1max) sont comparées l'une à l'autre et
- la première valeur de consigne (S1) est fixée pour être égale à la valeur de demande (S1_{A}) si la valeur de demande (S1_{A}) est inférieure à la valeur limite de consigne (S1ₘₐₓ) et
- la première valeur de consigne (S1) est fixée pour être égale à la valeur limite de consigne (S1ₘₐₓ) si la valeur de demande (S1_{A}) est supérieure à la valeur limite de consigne (S1ₘₐₓ).

4. Procédé selon une des revendications précédentes, **caractérisé en ce que** la première valeur de consigne (S1) et la deuxième valeur de consigne (S2) sont additionnées et transmises au système de gestion du moteur à combustion interne (1) sous la forme d'une valeur de consigne totale (S_{ges}).

5. Procédé selon une des revendications précédentes, **caractérisé en ce que** la vitesse de rotation maximale et minimale possible du moteur à combustion interne et/ou la puissance maximale ou le couple maximal du moteur à combustion interne sont contrôlées et respectées par son système de gestion.

6. Procédé selon une des revendications précédentes, **caractérisé en ce qu'**on utilise comme transmission (2) une transmission mécanique ou hydraulique.

7. Dispositif pour la gestion de la ligne de transmission d'un véhicule, comportant un premier dispositif de gestion (1.1) qui gère un moteur à combustion interne (1) de la ligne de transmission relié à une transmission (2) d'une ligne de traction et aux services auxiliaires d'une ligne de services auxiliaires, le premier dispositif de gestion (1.1) étant réalisé de telle manière que la puissance du moteur à combustion interne (1) est gérée en fonction de la puissance demandée de la traction et des services auxiliaires du véhicule, la demande de puissance provenant d'un système de gestion du véhicule étant limitée pour chaque point de fonctionnement en utilisant une première valeur de consigne (S1) de telle manière qu'on évite une surcharge de la transmission de la ligne de traction, **caractérisé en ce que** le premier dispositif de gestion (1.1) est réalisé pour gérer le moteur à combustion interne (1) en utilisant
- une valeur limite de consigne (S1ₘₐₓ) prédéfinie par la conception de la transmission (2), pour la quantité de carburant alimentant le moteur à combustion interne ainsi que
- une deuxième valeur de consigne (S2) déterminée à partir de la puissance mécanique absorbée par la ligne de services auxiliaires, pour la quantité de carburant alimentant le moteur à combustion interne.

8. Dispositif selon la revendication 7, **caractérisé en ce que** le premier dispositif de gestion (1.1) est réalisé pour déterminer la première valeur de consigne (S1) en utilisant
- une valeur de demande (S1_{A}) qui est déterminée à partir de la demande de puissance provenant du système de gestion du véhicule (4) et
- la valeur limite de consigne (S1ₘₐₓ).

9. Dispositif selon la revendication 8, **caractérisé en ce que** le premier dispositif de gestion (1.1) présente un comparateur (6) pour la comparaison entre la valeur de demande (S1_{A}) et la valeur limite de consigne (S1ₘₐₓ), qui est conçu de telle manière
- qu'il fixe la première valeur de consigne (S1) pour qu'elle soit égale à la valeur de demande (S1_{A}) si la valeur de demande (S1_{A}) est inférieure à la valeur limite de consigne (S1ₘₐₓ) et
- qu'il fixe la première valeur de consigne (S1) pour qu'elle soit égale à la valeur limite de consigne (S1ₘₐₓ) si la valeur de demande (S1_{A}) est supérieure à la valeur limite de consigne (S1ₘₐₓ).

10. Dispositif selon une des revendications 7 à 9, **caractérisé en ce que** le premier dispositif de gestion (1.1) comprend un dispositif de détermination (7) pour la détermination de la puissance mécanique admise par la ligne de services auxiliaires, qui est réalisé pour déterminer la deuxième valeur de consigne (S2) à partir de la puissance mécanique absorbée par la ligne de services auxiliaires déterminée.

11. Dispositif selon une des revendications 7 à 10, **caractérisé en ce que** le premier dispositif de gestion (1.1) est conçu pour additionner la première valeur de consigne (S1) et la deuxième valeur de consigne (S2) pour donner une valeur de consigne totale (S_{ges}), et pour transmettre la valeur de consigne totale (S_{ges}) à un deuxième dispositif de gestion du moteur à combustion interne.

12. Dispositif selon une des revendications 7 à 11, **caractérisé en ce qu'**est prévu un deuxième dispositif de gestion (1.2) du moteur à combustion interne qui sert au contrôle et au respect de la vitesse de rotation maximale et minimale possible du monteur à combustion interne et/ou de la puissance maximale ou du couple maximal du moteur à combustion interne.

13. Ligne de transmission comportant un moteur à combustion interne (1) qui est relié à une transmission d'une ligne de traction et aux services auxiliaires d'une ligne de services auxiliaires, et comportant un dispositif selon une des revendications 7 à 12 gérant le moteur à combustion interne (1).

14. Ligne de transmission selon la revendication 13, **caractérisée en ce que** la transmission est une transmission mécanique ou hydraulique (2) et/ou **en ce que** le moteur à combustion interne est un moteur diesel (1).
